# EUROPÄISCHE PATENTSCHRIFT

(11) **EP 0 961 099 B1**
(45) Veröffentlichungstag und Bekanntmachung des Hinweises auf die Patenterteilung: **19.03.2003**
(21) Anmeldenummer: 99110091.8
(22) Anmeldetag: 22.05.1999
(51) Int. Cl.: F42C 11/06

(54) **Zündeinrichtung für Penetratoren**
Igniting system for penetrator projectiles
Système d'allumage pour projectiles à effet cinétique

(30) Priorität: 28.05.1998 DE 19823795; 26.11.1998 DE 19854608
(43) Veröffentlichungstag der Anmeldung: 01.12.1999
(73) Patentinhaber: TDW Gesellschaft für verteidigungstechnische Wirksysteme mbH, 86529 Schrobenhausen (DE)
(72) Erfinder: Bernitt, Andreas, 86529 Schrobenhausen (DE); Küblbeck, Hermann, 86529 Schrobenhausen (DE)
(74) Vertreter: Hummel, Adam

(56) Entgegenhaltungen:
- DE-A- 2 528 770
- DE-A- 3 426 547
- DE-C- 4 025 563
- FR-A- 2 646 504
- US-A- 4 375 192
- US-A- 5 255 608

## Beschreibung

Die Erfindung betrifft eine Zündeinrichtung für Penetratoren, welche Aufnehmer für Beschleunigungskräfte, sowie eine Auswerteschaltung zur Verarbeitung der Aufnehmersignale aufweist, wobei bei der Bewertung Signale mit Signalschwellen verglichen werden und wobei bei deren Überschreitung Ausgangssignale erzeugt werden.

Die US-A-5,255,608 beschreibt eine Zündeinrichtung für Penetratoren mit einem Aufnehmer für Beschleunigungskräfte und einer Auswerteschaltung, in der die Ausgangssignale des Aufnehmers in einer Vielzahl gleich großer und aneinander gereihter Fenster betrachtet, einer Mittelwertbildung unterzogen und anschließend im Vergleich mit gespeicherten Materialparametern verglichen werden. Bei Übereinstimmung mit abgelegten Materialklassifikationen wird ein Zündsignal ausgelöst.

Aus der DE 34 26 547 C2 ist eine Einrichtung zur adaptiven Zündung eines Explosivkörpers bekannt geworden. Diese Einrichtung enthält Aufnehmer für Beschleunigungskräfte, eine Auswerteschaltung zur Verarbeitung der Aufnehmersignale und Signalschwellen, mit denen die bewerteten Aufnehmersignale verglichen werden. Da es sich hierbei um die Auslösung einer Startbahnbombe handelt, ist die Signalbewertung genau auf die Analyse der beim Auftreffen auf die Startbahnoberfläche auftretenden Signale ausgelegt. Somit wird vorgeschlagen, daß die Signalauswertung erst nach Ablauf einer Verzögerungszeit beginnt, wobei die während der Verzögerungszeit auftretenden Signale nicht berücksichtigt werden. Zur Bewertung wird der Nulldurchgang des Aufnehmersignals benutzt. Dieser ist jedoch bei mit Störungen überlagerten Signalen nicht immer eindeutig feststellbar. Die Auswertung der ersten Ableitung eines Beschleunigungssignals nach der Zeit ist bei Überlagerung des Meßsignals mit Störimpulsen ebenfalls problematisch. Es wird mindestens eine weitere davon unabhängige Signalauswertung benötigt, um eine eindeutige Aussage über das gemessene Ereignis zu erzielen. Im Falle der Auswertung eines Integrals über dem vom Aufnehmer abgegebenen Signal muß zumindest ein möglicherweise auftretender Speicherüberlauf verhindert werden. Im Falle von geschichtet aufgebauten Zielen ist eine Auswertung der einzelnen Schichten im Hinblick auf die Auslösung eines Wirkkörpers nicht möglich.

Demgegenüber liegt der Erfindung die Aufgabe zugrunde, eine Einrichtung der adaptiven Zündung eines Penetrators zu schaffen, die das Durchdringen verschiedenartiger Schichten der Bedeckung eines Zieles auswertet und eine Auslösung innerhalb einer bestimmten Schicht oder nach dem Durchtritt durch eine bestimmte Schicht ermöglicht, wobei das Ziel unter einer weiteren weichen Schicht angeordnet sein kann.

Diese Aufgabe wird erfindungsgemäß durch die in den Ansprüchen 1 und 11 beschriebenen Merkmale gelöst. Vorteilhafte Ausgestaltungen sind aus den kennzeichnenden Teilen der Unteransprüche zu ersehen.

Mit Hilfe der Erfindung kann mit geringem Aufwand eine Schaltung erzeugt werden, die vielseitig an verschiedene Einsatzfälle mit bekannten Schichtungen angepaßt werden kann. Eventuell vorhandene weiche Schichten, die beispielsweise zur Tarnung des Zieles dienen, führen nicht zur Auslösung. Sollte der Schichtenaufbau nicht bekannt sein, so kann zuverlässig in einer bestimmten Schicht oder nach Durchgang durch alle Schichten ausgelöst werden. Der Nullpunktfehler des Beschleunigungsaufnehmers und dessen zeitliche Drift sind bei der gewählten Art der Bewertung weitgehend unkritisch. Störsignale, insbesondere diejenigen, die durch Körperschwingungen des Penetrators verursacht werden, beeinflussen das Bewertungsergebnis aufgrund der Mittelung der Signale nur unwesentlich.

Ein Ausführungsbeispiel der Erfindung ist in der Zeichnung dargestellt und wird im folgenden näher beschrieben. Es zeigen:
- Fig. 1: das Ausgangssignal des Beschleunigungsaufnehmers
- Fig. 2: ein Blockschaltbild zur analogen Auswertung des Aufnehmersignals
- Fig. 3: typische Signalverläufe im Blockschaltbild gemäß Fig. 2
- Fig. 4: ein Blockschaltbild zur digitalen Auswertung des Aufnehmersignals

Die Signalkurve 1 in Fig. 1 zeigt einen typischen Verlauf des Ausgangssignals des Beschleunigungsaufnehmers B aus Fig. 2 nach der Filterung mittels des Bandpasses BP. Die beiden aufeinander folgenden Impulse stammen vom Durchtritt des Penetrators durch zwei harte Schichten einer Zielbedeckung. Dazwischen ist ein schwaches Signal erkennbar, das vom Durchtritt durch eine weiche Schicht stammt. Auf der Zeitachse, die unterhalb der Signalkurve angeordnet ist, sind zwei Zeitfenster t₁ ... t₂ und t₃ ... t₄ zu erkennen, die einen zeitlichen Abstand t₂ ... t₃ aufweisen. Die Signalkurve 1 durchläuft die beiden Zeitfenster, die Signalinhalte der beiden Zeitfenster werden jeweils zu aufeinander folgenden Zeitpunkten ausgewertet.

Die Fig. 2 zeigt schematisch vereinfacht ein Blockschaltbild einer Signalauswertung gemäß der Erfindung. Die Inbetriebnahme der Zündeinrichtung erfolgt mit dem Eintritt bestimmter Ereignisse, wie beispielsweise der Start des Penetrators oder sein Auftreffen auf einem Ziel, wobei die Inbetriebnahme nicht genau beim Eintritt des Ereignisses erfolgen muß, sondern auch davor oder danach erfolgen kann. Das Ausgangssignal des Beschleunigungsaufnehmers B wird zunächst im Bandpaß BP gefiltert, um die unerwünschten nieder- bzw. hochfrequenten Anteile des Signals zu eliminieren. Das dabei resultierende Aufnehmersignal ist in Fig. 1 und Fig. 3 als Signalkurve 1 dargestellt. Dieses Signal 1 wird dann wenigstens zwei Signalverarbeitungszweigen M₀ und ΔT₁, M₁ zugeführt. Hierbei gilt: ΔT₁= t₃-t₁. Im ersten Zweig M₀ findet eine Mittelwertbildung während des Zeitfensters t₁ ... t₂ statt. Im zweiten Zweig ΔT₁, M₁ wird die Mittelwertbildung im Zeitfenster t₃ ... t₄ erst nach Ablauf einer wählbaren Verzögerungszeit ΔT₁ durchgeführt. Die Signalkurve 2 in Fig. 3 zeigt den typischen Verlauf eines derart gemittelten Signals. Die Kurvenform ist dabei durch die Summation der innerhalb der Zeitfenster t₁ ... t₂ und t₃ ... t₄ vorhandenen Signalinhalte der Signalkurve 1 im Summierer S/D entstanden. Die Signalkurve wurde auf eine bestimmte maximale Signalhöhe begrenzt. Die Länge der Zeitfenster und die Zeitdifferenz zwischen den Startzeitpunkten wird jeweils aus den vor dem Start bekannten Daten der Fluggeschwindigkeit und dem Schichtaufbau des Zieles eingestellt. Typische Werte einer Versuchsanordnung liegen im Bereich von 1 bis 10 ms.

Parallel zu den beiden ersten Zweigen M₀ und ΔT₁, M₁ sind optionell weitere Zweige ΔT₂, M₂ und ΔT₃, M₃ vorgesehen. Dies bedeutet, daß zusätzlich weitere Zeitfenster zur Mittelung des Aufnehmersignals 1 vorgesehen sein können, die zeitlich versetzt nacheinander beginnen. Dabei gilt: ΔT₁<ΔT₂<ΔT₃. Die Zeitfenster können beabstandet sein oder sich auch teilweise überlappen. Die Lage der Zeitfenster wird je nach den bereits vorbekannten Bedingungen des Anwendungsfalles eingestellt.

Alle ermittelten Signale werden anschließend dadurch bewertet, daß sie einer Summation und/oder Differenzbildung S/D unterworfen werden. Gleichzeitig kann bei Bedarf eine Verstärkung oder Bedämpfung der gemittelten Signale in der Schaltung S/D vorgesehen sein.

Die bewerteten Signale 2 werden anschließend mit Signalschwellen S₁ und S₂ verglichen, deren Ausgangssignale einer Logik zur Auswertung zugeleitet werden. Optional kann auch das Signal 2 direkt der Logik zur Verfügung gestellt werden. Die in beide Richtungen weisenden Signalpfeile zwischen den Signalschwellen S₁, S₂ und der Logik deuten an, daß die Signalschwellen auch von der Logik beeinflußt werden können. Es ist auch denkbar, mehrstufige Schwellen zu verwenden. Hieraus können die Signalamplituden feiner unterschieden und ausgewertet werden. Damit lassen sich auch die weichen von den harten Schichten einer Zielbedeckung trennen.

In der Logik werden dann die einlaufenden Signale einer zeit- und/oder ereignisbezogenen Bewertung unterzogen. Dies bedeutet, daß die Signale sowohl hinsichtlich ihrer Lage bzgl. des Zeitpunktes des Auftreffens auf das Ziel, als auch hinsichtlich der relativen Lage der Impulse zueinander und hinsichtlich des Vorzeichens der Impulse ausgewertet werden. Die Signalkurve 3 in Fig. 3 zeigt beispielhaft einen derartigen Impulszug, der aus dem gemittelten Signal (Kurve 2 in Fig. 3) mittels der Bewertung durch die Schwellen 4 und 5 entstanden ist und der dann in der Logik ausgewertet wird. Hierbei ist erkennbar, daß sowohl die Art der Beschleunigung bzw. Verzögerung über die Vorzeichen der Impulse auswertbar ist, als auch die Lage der Impulse bzgl. des Auftreffzeitpunktes und die Lage der Impulse untereinander als Repräsentation des Eintritts und des Austritts aus verschiedenen Schichten des Ziels.

Die Logik gibt schließlich je nach der vorgegebenen logischen Verknüpfung der zeitlich- oder ereignisbedingten Signale ein Zündsignal Z an das Wirkmittel des Penetrators ab. Die Art der logischen Verknüpfung kann für den Fall, daß die zu durchdringenden Schichten bekannt sind, entsprechend gewählt werden. In den sonstigen Fällen wird die Verknüpfung so gewählt, daß eine möglichst große Wirkung erzielbar ist.

Die Fig. 4 zeigt schließlich schematisch vereinfacht ein Blockschaltbild einer digitalen Signalauswertung gemäß der Erfindung. Hierbei wird das analoge und i.a. vorgefilterte Ausgangssignal des Beschleunigungsaufnehmers B zuerst mittels eines Analog/Digital-Wandlers A/D in digitale Impulse umgewandelt. Das digitalisierte Signal wird in ein Schieberegister SR geleitet. Das Schieberegister SR ist in der Zeichnung in drei Blöcke unterteilt, die symbolisch für Zeitabschnitte stehen, in denen ältere oder jüngere Signalanteile selektiert werden. So beinhaltet derjenige Schieberegisterblock, der unmittelbar auf den Analog/Digital-Wandler A/D folgt, den jüngsten Anteil des Aufnehmersignals, während derjenige Block, der der Signalverarbeitungsschaltung ALU am nächsten ist, den ältesten Anteil des Aufnehmersignals enthält.

Die Mittelwertbildung und die Summation bzw. Differenzbildung erfolgt in einer Signalverarbeitungsschaltung ALU, die beispielsweise als Mikrorechner realisiert sein kann. Das Ausgangssignal der Signalverarbeitungsschaltung wird den Komparatoren K zugeleitet, deren Ausgangssignale einer Logik als Eingangsgrößen zur Verfügung gestellt werden. Dort werden diese Signale zeit- und/oder ereignisbezogen miteinander logisch verknüpft. Hieraus wird wiederum ein Zündsignal Z erzeugt.

Entsprechend Anspruch 11 kann die Verarbeitung der Ausgangssignale des Beschleunigungsaufnehmers B alternativ auch mittels Integration der Signale innerhalb der Zeitabschnitte t₁ ... t₂ und t₃ ... t₄ anstelle der Mittelwertbildung erfolgen. Die ermittelten Inhalte der Integrale werden anschließend dadurch einer Bewertung (S/D, ALU) unterworfen, daß jeweils die Differenzen aufeinander folgender Integralinhalte gebildet werden. Die weitere Signalverarbeitung erfolgt analog zu derjenigen mit der Mittelwertbildung, so daß hier auf eine ausführliche Beschreibung verzichtet werden kann.

## Patentansprüche

1. Zündeinrichtung für Penetratoren, welche Aufnehmer für Beschleunigungskräfte, sowie eine Auswerteschaltung zur Verarbeitung der Aufnehmersignale aufweist, wobei bei der Bewertung nach einer Mittelwertbildung Signale mit Signalschwellen verglichen werden und wobei bei deren Überschreitung Ausgangssignale erzeugt werden,
**gekennzeichnet durch** folgende Merkmale:
- nach erfolgter Inbetriebnahme der Zündeinrichtung des Penetrators beginnen Meßzyklen, die sich fortlaufend wiederholen,
- innerhalb jedes der Meßzyklen wird das Ausgangssignal des Beschleunigungsaufnehmers (B) in mindestens zwei Zeitabschnitten (t₁ ... t₂; t₃ ... t₄), die zeitlich zueinander versetzt beginnen, einer Mittelwertbildung (M) unterzogen, wobei die Zeitabschnitte (t₁ ... t₂; t₃ ... t₄) eine Länge aufweisen, die in Abhängigkeit von der Geschwindigkeit und/oder den zu durchdringenden Schichtdicken einstellbar ist,
- die Zeitdifferenz zwischen den Startzeitpunkten (t₁, t₃) weist eine Länge auf, die in Abhängigkeit von der Geschwindigkeit und/oder den zu durchdringenden Schichtdicken einstellbar ist,
- die in den Zeitabschnitten (t₁ ... t₂; t₃ ... t₄) gemessenen Mittelwerte werden anschließend einer Bewertung (S/D, ALU) unterworfen,
- die Ausgangsgrößen (2) der Bewertung (S/D, ALU) werden zeitund/oder ereignisbezogen logisch miteinander verknüpft, wobei aus der Verknüpfung (LOGIK) ein Zündsignal (Z) abgeleitet wird.

2. Einrichtung nach Anspruch 1, **dadurch gekennzeichnet, daß** das Aufnehmerausgangssignal über einen Bandpaß (BP) geführt wird.

3. Einrichtung nach Anspruch 1, **dadurch gekennzeichnet, daß** die Zeitabschnitte (t₁ ... t₂, t₃ t₄) eine Länge von wenigen Millisekunden aufweisen.

4. Einrichtung nach Anspruch 1, **dadurch gekennzeichnet, daß** die Zeitdifferenz zwischen den Startzeitpunkten (t₁; t₃) zweier aufeinander folgender Zeitintervalle wenige Millisekunden beträgt.

5. Einrichtung nach wenigstens einem der Ansprüche 1 bis 4, **dadurch gekennzeichnet, daß** die Bewertung der Mittelwerte (M) mittels Summation und/oder Differenzbildung der den jeweiligen Zeitabschnitten zugeordneten Mittelwerte erfolgt.

6. Einrichtung nach Anspruch 5, **dadurch gekennzeichnet, daß** die Bewertung der Ergebnisse der Summation bzw. Differenzbildung mittels Signalschwellen (S₁, S₂) oder Komparatoren (K) erfolgt.

7. Einrichtung nach Anspruch 6, **dadurch gekennzeichnet, daß** die Ergebnisse der Summation bzw. Differenzbildung einer Gewichtung unterzogen werden.

8. Einrichtung nach Anspruch 7, **dadurch gekennzeichnet, daß** die Gewichtung mittels jeweils einer Verstärkerstufe mit einstellbarer Verstärkung erfolgt.

9. Zündeinrichtung für Penetratoren, welche Aufnehmer für Beschleunigungskräfte, sowie eine Auswerteschaltung zur Verarbeitung der Aufnehmersignale aufweist, wobei bei der Bewertung Signale mit Signalschwellen verglichen werden und wobei bei deren Überschreitung Ausgangssignale erzeugt werden,
**gekennzeichnet durch** folgende Merkmale:
- nach erfolgter Inbetriebnahme der Zündeinrichtung des Penetrators beginnen Meßzyklen, die sich fortlaufend wiederholen,
- innerhalb jedes der Meßzyklen wird das Ausgangssignal des Beschleunigungsaufnehmers (B) in mindestens zwei Zeitabschnitten (t₁ ... t₂; t₃ ... t₄), die zeitlich zueinander versetzt beginnen, einer Integration unterzogen, wobei die Zeitabschnitte (t₁ ... t₂; t₃ ... t₄) eine Länge aufweisen, die in Abhängigkeit von der Geschwindigkeit und/oder den zu durchdringenden Schichtdicken einstellbar ist,
- die Zeitdifferenz zwischen den Startzeitpunkten (t₁, t₃) weist eine Länge auf, die in Abhängigkeit von der Geschwindigkeit und/oder den zu durchdringenden Schichtdicken einstellbar ist,
- die in den Zeitabschnitten (t₁ ... t₂; t₃ ... t₄) ermittelten Integrale werden anschließend einer Bewertung (S/D, ALU) unterworfen,
- die Ausgangsgrößen (2) der Bewertung (S/D, ALU) werden zeitund/oder ereignisbezogen logisch miteinander verknüpft, wobei aus der Verknüpfung (LOGIK) ein Zündsignal (Z) abgeleitet wird.

10. Einrichtung nach Anspruch 9, **dadurch gekennzeichnet, daß** das Aufnehmerausgangssignal über einen Bandpaß (BP) geführt wird.

11. Einrichtung nach Anspruch 9, **dadurch gekennzeichnet, daß** die Zeitabschnitte (t₁ ... t₂, t₃ ... t₄) eine Länge von wenigen Millisekunden aufweisen.

12. Einrichtung nach Anspruch 9, **dadurch gekennzeichnet, daß** die Zeitdifferenz zwischen den Startzeitpunkten (t₁; t₃) zweier aufeinander folgender Zeitintervalle wenige Millisekunden beträgt.

13. Einrichtung nach wenigstens einem der Ansprüche 9 bis 12, **dadurch gekennzeichnet, daß** die Bewertung der Integrale mittels Differenzbildung der den jeweiligen Zeitabschnitten zugeordneten Integralinhalte erfolgt.

14. Einrichtung nach Anspruch 13, **dadurch gekennzeichnet, daß** die Bewertung der Ergebnisse der Differenzbildung mittels Signalschwellen (S₁, S₂) oder Komparatoren (K) erfolgt.

15. Einrichtung nach Anspruch 14, **dadurch gekennzeichnet, daß** die Ergebnisse der Differenzbildung einer Gewichtung unterzogen werden.

16. Einrichtung nach Anspruch 15, **dadurch gekennzeichnet, daß** die Gewichtung mittels jeweils einer Verstärkerstufe mit einstellbarer Verstärkung erfolgt.

## Claims

1. Igniting system for penetrators comprising pickups for accelerating forces as well as an evaluation circuit for processing pickup signals, and during evaluation, following establishment of a mean value, signals are compared to signal thresholds and output signals are generated if the latter are exceeded,
**characterised by** the following features:
• continuously repetitive measuring cycles start after activation of the igniting system;
• within each of the measuring cycles the output signal of the acceleration pickup (B) is subjected to establishing a mean value (M) in at least two time sections (t₁...t₂; t₃...t₄) which commence temporally transposed relative to each other, and the time sections (t₁...t₂; t₃...t₄) have a length which can be set in dependence of speed and/or layer thickness to be penetrated;
• the time difference between starting times (t₁, t₃) is of a length which can be adjusted in dependence of the speed and/or layer thickness to be penetrated;
• mean values measured in the time sections (t₁...t₂; t₃...t₄) are subsequently subjected to an evaluation (S/D, ALU);
• output values (2) of an evaluation (S/D, ALU) are logically linked relative to time and/or event, and an igniting signal (Z) is derived from said linking (LOGIK).

2. System according to Claim 1, **characterised in that** the pickup output signal is ducted via a band pass (BP).

3. System according to Claim 1, **characterised in that** the time sections (t₁...t₂; t₃...t₄) have a length of a few milliseconds.

4. System according to Claim 1, **characterised in that** the time difference between starting times (t₁; t₃) of two successive time interval is a few milliseconds.

5. System according to at least one of Claims 1 to 4, **characterised in that** the evaluation of the mean values (M) is carried out by means of summation and/or difference setting of the mean values associated with respective time sections.

6. System according to Claim 5, **characterised in that** the evaluation of the results of summation or difference setting is carried out by means of signal thresholds (S₁, S₂) or comparators (K).

7. System according to Claim 6, **characterised in that** the results of summation or difference setting is subjected to priorisation.

8. System according to Claim 7, **characterised in that** the priorisation is carried out by means of a respective amplifier stage with adjustable amplification.

9. Igniting system for penetrators comprises pickups for acceleration forces as well as an evaluation circuit for processing pickup signals, and during evaluation signals with signal thresholds are compared and output signals are generated if the latter are exceeded,
**characterised by** the following features:
• after activation of the igniting system of a penetrator, continuously repetitive measuring cycles commence;
• within each of the measuring cycles the output signal of the acceleration pickup (B) is in at least two time sections (t₁...t₂; t₃...t₄), which commence temporally transposed relative to each other, subjected to integration, and the time sections (t₁...t₂; t₃...t₄) have a length which can be adjusted in dependence of the speed and/or layer thickness to be penetrated;
• the time difference between starting times (t₁; t₃) has a length which can be adjusted in dependence of the speed and/or layer thickness to be penetrated;
• integrals determined in the time sections (t₁...t₂; t₃...t₄) are subsequently subjected to evaluation (S/D, ALU);
• the output values (2) of the evaluation (S/D, SLU) are logically linked relative to time and/or event, and an igniting signal (Z) is derived from said linking (LOGIK)

10. System according to Claim 9, **characterised in that** the pickup output signal is ducted via a band pass (BP).

11. System according to Claim 9, **characterised in that** the time sections (t₁...t₂; t₃...t₄) have a length of a few milliseconds.

12. System according to Claim 9, **characterised in that** the time difference between the starting times (t₁; t₃) of two successive time intervals is a few milliseconds.

13. System according to at least one of Claims 9 to 12, **characterised in that** the evaluation of the integrals is carried out by means of establishing the difference between respective integral content associated with the respective time sections.

14. System according to Claim 13, **characterised in that** the evaluation of the results of establishing the difference is carried out by means of signal thresholds (S₁. S₂) or comparators (K).

15. System according to Claim 14, **characterised in that** the results of establishing the difference is subjected to priorisation.

16. System according to Claim 15, **characterised in that** the priorisation is carried out by means of a respective amplifier stage with adjustable amplification.

## Revendications

1. Système d'allumage pour des projectiles à effet cinétique, comportant des capteurs pour les forces d'accélération ainsi qu'un circuit d'exploitation pour traiter les signaux des capteurs, dont l'évaluation après la formation d'une valeur moyenne compare les signaux à des seuils de signaux et en cas de dépassement génère des signaux de sortie,
**caractérisé en ce que**
- après la mise en marche réussie du système d'allumage du projectile à effet cinétique, on commence les cycles de mesure qui se répètent en continu,
- à l'intérieur de chaque cycle de mesure, on soumet le signal de sortie du capteur d'accélération (B) dans au moins deux segments de temps (t₁ ... t₂ ; t₃ ... t₄) qui commencent de façon décalée dans le temps, à une formation de une valeur moyenne (M), les segments de temps (t₁ ... t₂ ; t₃ ... t₄) ayant une longueur réglable en fonction de la vitesse et/ou de l'épaisseur des couches à pénétrer,
- la différence de temps entre les instants de départ (t₁ ; t₃) a une durée réglable en fonction de la vitesse et/ou de l'épaisseur des couches à traverser,
- les valeurs moyennes mesurées dans les intervalles de temps (t₁ ... t₂ ; t₃ ... t₄) sont ensuite soumises à une évaluation (S/D, ALU), et
- les grandeurs de sortie (2) de l'évaluation (S/D, ALU) sont combinées dans le temps et/ou de façon logique événementielle, et à partir de la combinaison (Logique), on déduit un signal d'allumage (Z).

2. Installation selon la revendication 1,
**caractérisée en ce que**
le signal de capteurs traverse un filtre avant de parcours (BP).

3. Installation selon la revendication 1,
**caractérisée en ce que**
les intervalles de temps (t₁ ... t₂ ; t₃ ... t₄) ont une longueur de quelques millisecondes.

4. Installation selon la revendication 1,
**caractérisée en ce que**
la différence de temps entre les instants de départ (t₁ ; t₃) de deux intervalles de temps qui se suivent est de quelques millisecondes.

5. Installation selon au moins l'une des revendications 1 à 4,
**caractérisée en ce que**
l'évaluation des valeurs moyennes (M) se fait par sommation et/ou par formation de la différence des valeurs moyennes associées aux intervalles de temps respectifs.

6. Installation selon la revendication 5,
**caractérisée en ce que**
l'évaluation des résultats de la sommation ou de la formation de la différence se fait avec des signaux de seuil (S₁, S₂) ou des comparateurs (K).

7. Installation selon la revendication 6,
**caractérisée en ce que**
les résultats de la sommation ou de la formation de différence sont soumis à une pondération.

8. Installation selon la revendication 7,
**caractérisée en ce que**
la pondération se fait chaque fois à l'aide d'un étage amplificateur à coefficient d'amplification réglable.

9. Installation d'allumage pour des projectiles à effet cinétique comportant des capteurs pour les forces d'accélération ainsi qu'un circuit d'exploitation pour traiter les signaux des capteurs, qui pour leur évaluation, sont comparés à des seuils, pour en cas de dépassement générer des signaux de sortie,
**caractérisée en ce que**
- après la mise en route réussie du système d'allumage du projectile à effet cinétique, on commence les cycles de mesure qui se répètent en continu ;
- à l'intérieur de chacun des cycles de mesure on soumet le signal de sortie du capteur d'accélération (B) pendant au moins deux intervalles de temps (t₁ ... t₂ ; t₃ ... t₄) qui commencent de façon décalée dans le temps, à une intégration, les intervalles de temps (t₁ ... t₂ ; t₃ ... t₄) ayant une longueur réglable en fonction de la vitesse et ou de l'épaisseur des couches à traverser ;
- la différence de temps entre les instants de départ (t₁ ; t₃) a une durée réglable en fonction de la vitesse et/ou de l'épaisseur des couches à traverser ;
- les intégrales formées dans les intervalles de temps (t₁ ... t₂ ; t₃ ... t₄) sont ensuite soumises à une évaluation (S/D, ALU);
- les grandeurs de sortie (2) de l'évaluation (S/D, ALU) sont combinées en fonction du temps et/ou de manière logique selon les événements et à partir de la combinaison (Logique) on forme un signal d'allumage (Z).

10. Installation selon la revendication 9,
**caractérisée en ce qu'**
on fait passer le signal de sortie du capteur dans un filtre à bande passante (BP).

11. Installation selon la revendication 9,
**caractérisée en ce que**
les intervalles de temps (t₁ ... t₂ ; t₃ ... t₄) ont une longueur de quelques millisecondes.

12. Installation selon la revendication 9,
**caractérisée en ce que**
la différence de temps entre les instants de démarrage (t₁ ; t₃) de deux intervalles de temps successifs est de quelques millisecondes.

13. Installation selon au moins l'une des revendications 9 à 12,
**caractérisée en ce que**
l'évaluation des intégrales se fait en formant la différence des contenus des intégrales associées à chaque intervalle de temps respectifs.

14. Installation selon la revendication 13,
**caractérisée en ce que**
l'évaluation des résultats de la formation de la différence se fait avec des seuils de signaux (S₁, S₂) ou des comparateurs (K).

15. Installation selon la revendication 14,
**caractérisée en ce que**
les résultats de la formation de différence sont soumis à une pondération.

16. Installation selon la revendication 15,
**caractérisée en ce que**
la pondération se fait avec un coefficient d'amplification réglable dans un étage d'amplification.
